# FASCICULE DE BREVET EUROPEEN

(11) **EP 3 106 927 B1**
(45) Date de publication et mention de la délivrance du brevet: **03.06.2020**
(21) Numéro de dépôt: 16165724.2
(22) Date de dépôt: 18.04.2016
(51) Int. Cl.: G04B 9/00, G04B 13/00, G04C 10/04, G04B 1/18

(54) **INDICATEUR DE RÉSERVE DE MARCHE POUR PIÈCE D'HORLOGERIE**
GANGRESERVEANZEIGE FÜR UHR
POWER RESERVE INDICATOR FOR A TIMEPIECE

(30) Priorité: 29.05.2015 EP 15169914
(43) Date de publication de la demande: 21.12.2016
(73) Titulaire: ETA SA Manufacture Horlogère Suisse, 2540 Grenchen (CH)
(72) Inventeur: FRIEDLI, Matthäus, 4500 Solothurn (CH); STRAHM, Florent, 2605 Sonceboz-Sombeval (CH)
(74) Mandataire: Giraud, Eric

(56) Documents cités:
- EP-A1- 1 944 662
- EP-A2- 1 995 649
- CN-U- 202 837 824
- DE-B- 1 015 747
- JP-A- H07 261 251
- US-A- 2 443 558

## Description

### Domaine de l'invention

L'invention concerne un moteur d'horlogerie comportant un barillet, pivotant autour d'un arbre, enfermant un ressort monté entre ledit barillet et ledit arbre, lequel porte solidaire en pivotement un rochet d'entraînement dudit arbre, ledit moteur comportant un différentiel dont une première entrée est entraînée indirectement par ledit rochet et dont une deuxième entrée est ledit tambour, et dont la sortie est une roue de sortie pivotante, coaxiale audit arbre, agencée pour constituer ou entraîner un indicateur de réserve de marche, et où ledit différentiel comporte des billes agencées pour entraîner des logements de ladite roue de sortie formant panier, et coopérant avec une surface supérieure dudit barillet et avec une surface inférieure, qui est disposée du côté de ladite surface supérieure dudit tambour, d'une planche de différentiel, laquelle planche est agencée pour pivoter sur ledit arbre, coaxiale avec lui, et est reliée audit rochet par un moyen de friction, et qui constitue ladite première entrée.

L'invention concerne encore un mouvement d'horlogerie comportant au moins un tel moteur.

L'invention concerne encore une montre, ou pièce d'horlogerie, comportant au moins un tel moteur, ou/et au moins un tel mouvement.

L'invention concerne le domaine des pièces d'horlogerie mécanique, notamment des montres, comportant comme source d'énergie au moins un moteur à barillet à ressort.

L'invention concerne la complication d'affichage de la réserve de marche disponible.

### Arrière-plan de l'invention

L'indication de réserve de marche d'une montre mécanique, alimentée en énergie par un ou plusieurs barillets, est une complication utile pour l'utilisateur.

Elle est néanmoins peu courante, car elle nécessite souvent une modification conséquente du mouvement de base, et cette complication consomme beaucoup d'espace, tant en volume qu'en épaisseur. Elle est donc souvent réservée à des mouvements logés dans des boîtes assez spacieuses, et sa généralisation est difficile.

Le document EP1970778 au nom de MONTRES BREGUET SA décrit un indicateur de réserve de marche comportant un engrenage différentiel planétaire, d'exécution assez complexe, dont une première entrée est reliée à l'arbre de barillet, une deuxième entrée au barillet, et une sortie à un indicateur de réserve de marche. Le bâti de l'engrenage différentiel est coaxial à l'arbre de barillet, la deuxième entrée étant solidaire du couvercle du barillet. La sortie est une couronne à denture intérieure, qui est reliée cinématiquement à la premier entrée par des satellites en prise l'un avec l'autre, et qui sont portés par le couvercle.

Le document DE1015747 au nom de FELSA AG décrit un différentiel analogue, avec première entrée est reliée à l'arbre de barillet par l'intermédiaire d'un rouage, une deuxième entrée au barillet, et une sortie différentielle au niveau d'une roue de sortie qui comporte des logements de billes ou rouleaux interposés entre le barillet et le dernier mobile de ce rouage.

### Résumé de l'invention

L'invention se propose de fournir un dispositif d'affichage de réserve de marche facile à réaliser par transformation d'un mouvement mécanique existant, peu coûteux, et consommant le minimum d'espace.

A cet effet, l'invention concerne un moteur d'horlogerie selon la revendication 1.

L'invention concerne encore un mouvement d'horlogerie comportant au moins un tel moteur.

L'invention concerne encore une montre, ou pièce d'horlogerie, comportant au moins un tel moteur, ou/et au moins un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, en coupe passant par son axe de pivotement, un moteur d'horlogerie à barillet ne faisant pas partie de l'invention et qui comporte un mécanisme différentiel coaxial à billes permettant la visualisation de la réserve de marche restante au niveau d'un indicateur commandé par une roue de sortie qui est la roue servant de panier aux billes du différentiel ;
- la figure 2 représente, de façon similaire, un indicateur de réserve de marche sur la base du mécanisme de la figure 1, complété avec des rouages d'armage pour la transmission de mouvement entre un rochet et une planche de différentiel servant de première entrée au différentiel à billes, la deuxième entrée étant quant à elle constituée par le barillet lui-même;
- la figure 3 représente, de façon similaire, une réalisation ne faisant pas partie de l'invention mais proche de l'invention, avec un indicateur de réserve de marche sur la base du mécanisme de la figure 1, complété avec un rouage d'armage planétaire pour la transmission de mouvement entre un rochet et une planche de différentiel servant de première entrée au différentiel à billes, la deuxième entrée étant quant à elle constituée par le barillet lui-même;
- la figure 4 est un schéma-blocs illustrant une montre comportant un mouvement incorporant un indicateur de réserve de marche, un moteur, et un différentiel à billes coaxial selon l'invention ;
- la figure 5 représente, de façon similaire aux figures 1 à 3, mais plus schématique, une réalisation ne faisant pas partie de l'invention mais proche de l'invention, avec un moteur d'horlogerie à barillet comportant un mécanisme différentiel coaxial à billes, dans lequel un rochet forme directement le couvercle du barillet ;
- la figure 6 représente, de façon similaire aux figures 1 à 3, une vue partielle d'une autre variante d'indicateur de réserve de marche, selon l'invention, comportant un sous-ensemble différentiel amovible en un seul bloc ;
- la figure 7 représente, de façon schématisée et en perspective, un tel sous-ensemble différentiel, vu depuis un côté supérieur opposé à un côté inférieur où sont saillantes les billes ;
- la figure 8 représente, de façon schématisée et en perspective, la surface supérieure d'un barillet, et un arbre agencé pour recevoir le sous-ensemble différentiel de la figure 7.

### Description détaillée des modes de réalisation préférés

L'invention concerne un dispositif d'affichage de réserve de marche pour une pièce d'horlogerie mécanique, notamment une montre, comportant au moins une source d'énergie constituée par un barillet à ressort.

Les demandes de brevet du même déposant, CH709904 et EP2977828, décrivent un indicateur de réserve de marche d'horlogerie pour l'affichage de l'indication de réserve de marche d'une pluralité d'accumulateurs d'énergie comportant chacun un indicateur coopérant avec une entrée d'un mécanisme différentiel que comporte cet indicateur de réserve de marche, et dont une sortie de ce mécanisme différentiel coopère avec un mécanisme d'affichage de la réserve de marche totale de la pluralité d'accumulateurs d'énergie, dont au moins deux des entrées sont coaxiales.

Plus particulièrement, dans cet art antérieur, le différentiel comporte un moyeu entraînant un disque porteur, lequel porte des billes en contact à la fois avec un premier plateau d'entrée et un deuxième plateau d'entrée, lesquels sont montés fous sur ce moyeu, sous l'action d'une friction imposée par un ou plusieurs ressorts. Le moyeu est encore solidaire d'une sortie sous la forme d'une roue qui engrène avec une planche de renvoi que comporte un mobile d'entrée, pivotant autour d'un autre quatrième axe de pivotement, cette planche étant coaxiale et solidaire en pivotement d'un pignon qui attaque une planche d'entrée d'un mécanisme d'affichage de réserve de marche, coaxiale et solidaire en pivotement d'un arbre agencé pour porter un élément d'affichage tel qu'aiguille, disque, ou similaire.

L'invention décrite ci-après concerne différents objets selon une démarche inventive commune: un moteur comportant un barillet, un mécanisme additionnel conçu pour la transformation à moindres frais d'un tel moteur pour lui ajouter la fonction d'affichage de réserve de marche, ou encore un mécanisme autonome de réserve de marche comportant un tel moteur.

L'invention n'est décrite que dans le cas simple d'un moteur à un seul barillet, l'homme du métier saura l'extrapoler, notamment avec les documents cités ci-dessus, pour une pièce d'horlogerie comportant plusieurs barillets.

Dans une première variante, l'invention concerne un moteur 10 d'horlogerie comportant un barillet. Ce barillet est de type classique, pivotant autour d'un arbre 11, enfermant un ressort monté entre le barillet et l'arbre 11, lequel porte solidaire en pivotement un rochet 21 d'entraînement de l'arbre.

Le moteur 10 comporte un différentiel 20, coaxial au barillet selon l'axe D de pivotement du barillet qui est aussi l'axe de l'arbre 11, et dont une première entrée est entraînée indirectement par le rochet 21, et dont une deuxième entrée est le barillet. La sortie de ce différentiel 20 est une roue de sortie 23 pivotante, coaxiale à l'arbre 11, qui est agencée, ou bien pour constituer un indicateur de réserve de marche, ou bien pour entraîner un mécanisme indicateur de réserve de marche 100, notamment et non limitativement par l'intermédiaire d'un rouage ou similaire.

Et, dans une réalisation préférée, car très économique, illustrée sur les figures, ce différentiel 20 comporte des billes 25, qui coopèrent avec une surface supérieure 13 du barillet et avec une surface inférieure 26 d'une planche de différentiel 22. Cette planche de différentiel 22 est agencée pour pivoter sur l'arbre 11, est coaxiale avec lui, et est reliée au rochet 21 par un moyen de friction 24, et qui constitue la première entrée. Ces billes 25 entraînent dans leur rotation des logements que comporte la roue de sortie 23 formant panier. Cette surface inférieure 26 est disposée du côté de la surface supérieure du barillet.

Plus particulièrement, le barillet est classiquement constitué d'un tambour 14 muni d'une denture et d'un couvercle 12 enfermant ensemble le ressort. Selon la configuration de l'ensemble barillet, le rochet 21 fait face au couvercle 12 tel que visible sur les figures, ou respectivement au tambour 14.

La première entrée pour l'armage est entraînée indirectement par le rochet 21 et la deuxième entrée pour le désarmage est constituée par le couvercle 12, ou respectivement par le tambour 14. Et les billes 25 coopèrent, d'une part avec une surface supérieure 13 du couvercle 12, ou respectivement du tambour 14, et d'autre part avec la surface inférieure 26 de la planche de différentiel 22.

Plus particulièrement, le moyen de friction 24 est un ressort disposé entre le rochet 21 et la roue de différentiel 22.

Dans une deuxième variante, l'invention concerne un mécanisme indicateur de réserve de marche 100 pour l'affichage de la réserve de marche d'un moteur 10 d'horlogerie comportant un barillet constitué d'un tambour 14 muni d'une denture et d'un couvercle 12 enfermant ensemble un ressort monté entre d'une part le barillet et d'autre part un arbre de barillet 11 autour duquel pivote le barillet, l'arbre de barillet 11 étant porteur et solidaire en pivotement d'un rochet de transmission 21 extérieur au barillet et faisant face au couvercle 12, ou respectivement au tambour 14. Il s'agit d'un mécanisme additionnel, qu'il suffit de rajouter à un ensemble barillet existant s'il est prédisposé (par un usinage adéquat de l'arbre de barillet 11), ou d'ajouter à un ensemble barillet existant dont on a au préalable remplacé l'arbre de barillet 11 par un arbre adapté pour recevoir ce mécanisme indicateur de réserve de marche 100.

Ce mécanisme 100 comporte alors un nombre très réduit de composants, chacun de coût unitaire faible. Le mécanisme 100 comporte un mécanisme différentiel 20 à billes, lequel est coaxial au barillet, et comporte un sous-ensemble qui est agencé pour être intercalé de façon axiale entre un couvercle 12, ou respectivement un tambour 14, et un rochet 21. Ce sous-ensemble comporte :
- une planche de différentiel 22, qui est agencée pour pivoter coaxialement à l'arbre 11, cette planche de différentiel 22 étant disposée entre :
   - d'un côté supérieur, un moyen d'entraînement par friction 24 agencé pour un entraînement relatif entre la planche de différentiel 22 et un rochet 21,
et, d'un côté inférieur,
- une roue de sortie 23 qui est agencée pour pivoter coaxialement à l'arbre 11, et qui constitue un panier de maintien de billes 25 que comporte encore le sous-ensemble,
- ces billes 25 étant agencées pour rouler entre une surface inférieure 26 de la planche de différentiel 22 et une surface supérieure 13 d'un couvercle 12, ou respectivement d'un tambour 14,
et où la roue de sortie 23 est agencée pour constituer ou entraîner un indicateur de réserve de marche 100 d'un moteur 10.

Naturellement, le mécanisme indicateur de réserve de marche 100 peut intégrer un moteur 10 tel que décrit précédemment.

La transmission de mouvement du rochet 21 à la roue de différentiel 22 nécessite le respect du sens de pivotement, et peut nécessiter un rapport de réduction ou de démultiplication : en raison du principe de différentiel à billes il s'agit d'une démultiplication dans un rapport de 2.

Dans une troisième variante, dont un exemple non limitatif est visible sur la figure 2, le mécanisme indicateur de réserve de marche 100 comporte une platine 2, qui est porteuse du moteur 10. Et cette platine 2 porte un rouage de renvoi d'entraînement différentiel 30 engrenant avec le rochet 21 et avec un rouage de renvoi différentiel 40 que porte aussi la platine 2 et qui engrène avec la planche de différentiel 22.

Le rouage de renvoi d'entraînement différentiel 30 comporte un pignon de renvoi entraînement différentiel 32, qui porte un renvoi entraînement différentiel 31, lequel engrène directement avec le rochet 21. La denture 33 du pignon de renvoi entraînement différentiel 32 engrène avec la denture 42 d'un renvoi roue différentiel 41.

Dans une réalisation ne faisant pas partie de l'invention mais proche de l'invention, visible sur la figure 3, le mécanisme indicateur de réserve de marche 100 comporte une platine 2 porteuse du moteur 10 : Cette platine comporte au moins deux pivots 60 ,chacun porteur d'un pignon fou 61 dont une denture 62 engrène, d'une part avec une denture externe que comporte la planche de différentiel 22, et d'autre part avec une denture interne 210 que comporte un rochet 21. Cette réalisation à rouage d'armage planétaire est, toutefois, plus coûteuse que la troisième variante avec rouages d'armage intermédiaires.

La figure 5 illustre, de façon très simplifiée, dans la mesure où la plupart des composants qu'elle comporte sont similaires à ceux exposés ci-dessus, une autre réalisation ne faisant pas partie de l'invention mais proche de l'invention, mais avantageuse, car réduisant l'encombrement axial, dans laquelle le rochet 21 forme directement le couvercle du barillet, et il y a naturellement un jeu (non représenté sur la figure) entre ce rochet 21 et le tambour 14. Les billes 25 coopèrent alors avec une surface supérieure du tambour 14. Ce rochet 21 comporte une denture 211, qui attaque la planche de différentiel par l'intermédiaire d'un rouage ad hoc. Par exemple, sur la figure 5, la denture 211 coopère avec une première denture 72 d'un renvoi de rochet 71, dont une deuxième denture 73 attaque une denture 75 d'un renvoi inverseur 74, laquelle engrène aussi avec la denture 220 de la planche de différentiel 22. Le moyen de friction 24 prend alors directement appui sur une platine 2. Naturellement, l'entraînement du rouage par le tambour 14 du barillet doit alors se faire dans une autre zone périphérique du barillet.

La figure 6 illustre une autre variante, selon l'invention, comportant un sous-ensemble différentiel 50 amovible en un seul bloc.

Ce sous-ensemble différentiel 50 est entièrement assemblé sur une première bague épaulée 51, agencée pour être montée libre axialement sur une portée 112 de l'arbre 11 sur laquelle elle est enfilée. Un premier épaulement externe 52 de cette première bague épaulée 51 porte la roue de sortie 23 du différentiel, libre en pivotement par rapport à la première bague épaulée 51.

Comme précédemment, la roue de sortie 23 formant panier comporte, dans des logements 231, des billes 25 qui coopèrent avec la surface supérieure 13 du tambour 12 du barillet, et avec la surface inférieure 26 d'une planche de différentiel 22. De préférence, ces logements 231 sont réalisés avec un rétreint à leur orifice inférieur, du côté tourné vers le tambour 12, de façon à pouvoir manipuler le sous-ensemble 50 équipé sans perdre les billes 25. Ce rétreint peut être obtenu lors de l'emboutissage de la roue de sortie 23, ou encore être réalisé par un léger matage ou similaire. Après positionnement de la roue de sortie 23 équipée de ses billes 25 en appui sur le premier épaulement externe 52, on monte la planche de différentiel 22 qui est déjà chassée sur une deuxième bague épaulée 56, en butée sur un deuxième épaulement externe 58 que comporte cette deuxième bague épaulée 56. Cette deuxième bague épaulée 56 est libre en pivotement sur la première bague épaulée 51, en particulier dans la réalisation non limitative de la figure 6 un alésage 57 de la deuxième bague épaulée 56 pivote librement sur une portée externe 54 que comporte la première bague épaulée 51.

Naturellement, on peut aussi réaliser en un seul composant la deuxième bague épaulée 56 et la planche de différentiel 22, l'important étant de séparer suffisamment la denture du rochet 21 de celle de la planche de différentiel 22. La deuxième bague épaulée 56 permet surtout d'utiliser une planche 22 issue d'étampage, beaucoup moins coûteuse qu'une roue usinée.

La planche de différentiel 22 est en appui sur les billes 25.

Le sous-ensemble différentiel 50 est enfin coiffé par le rochet 21 qui est chassé sur la première bague épaulée 51, et en appui sur une face supérieure d'appui 58 de la deuxième bague épaulée 56.

A ce stade, le sous-ensemble différentiel 50 peut être manipulé d'un seul bloc, et être retourné si nécessaire, notamment par un moyen de montage robotisé.

L'arbre 11 comporte avantageusement des moyens d'entraînement 111, représentés de façon non limitative sur la figure 8 par des plats, agencés pour coopérer avec des moyens d'entraînement complémentaire 511 que comporte la première bague épaulée 51, tel que visible sur la figure 7, pour leur entraînement en pivotement l'un par l'autre, et pour le remontage du moteur 10. Naturellement, cet entraînement en pivotement peut être réalisé par tout moyen connu de l'homme du métier, directement ou encore indirectement par l'intermédiaire d'une clavette ou similaire.

On voit encore sur la figure 6 un moyen de friction 24, de type rondelle élastique ou similaire, entre le rochet 21 et la platine 2.

La friction entre le rochet 21 et la deuxième bague épaulée 56 porteuse de la planche de différentiel 22 qui constitue, ainsi, toujours la première entrée du différentiel, la deuxième entrée étant constituée par le tambour de barillet 12.

L'invention concerne aussi un tel sous-ensemble différentiel 50 indépendant, agencé pour être monté sur un arbre 11 d'horlogerie, qui constitue un sous-ensemble amovible en un seul bloc et comporte une première bague épaulée 51, agencée pour être montée libre axialement sur une portée d'un arbre 11 et solidaire en pivotement avec cet arbre 11, laquelle première bague épaulée 51 porte, coaxiales, une roue de sortie 23 montée libre en pivotement par rapport à la première bague épaulée 51, cette roue de sortie 23 constituant un panier pour une pluralité de billes 25 saillantes à une extrémité inférieure dudit sous-ensemble différentiel 50 et agencées pour rouler sur une surface de révolution d'un mobile ou d'un barillet, cette première bague épaulée 51 portant, directement ou indirectement, une planche de différentiel 22 également libre en pivotement sur la première bague épaulée 51 et montée en appui de friction sur les billes 25 du côté opposé à leur extrémité saillante à l'extrémité inférieure, et un rochet 21 étant chassé sur la première bague épaulée 51 de façon à entraîner par friction la planche de différentiel 22.

L'invention concerne encore un mouvement d'horlogerie 200 comportant au moins un tel moteur 10, ou/et au moins un tel mécanisme indicateur de réserve de marche 100.

L'invention concerne encore une montre 300, ou pièce d'horlogerie, comportant au moins un tel moteur 10, ou/et au moins un tel mécanisme indicateur de réserve de marche 100.

En somme, l'intégration d'un différentiel à billes directement sur le barillet, de manière coaxiale, selon l'invention, offre une complication horlogère utile, à un coût de production acceptable, car ne nécessitant que des transformations limitées, et des ajouts de composants simples en petit nombre.

Au niveau du barillet, il suffit de modifier l'arbre. Il n'est plus nécessaire de rajouter un pignon solidaire du couvercle ou du tambour pour l'entraînement du différentiel.

Le gain de hauteur par rapport à un différentiel standard est appréciable.

Le gain de place dans le plan est important, du fait que le différentiel est coaxial au barillet.

Le couvercle (ou le tambour, selon la disposition) du barillet fait directement office d'entrée pour le désarmage.

La roue de sortie 23 du différentiel ne peut être directement entraînée au travers du rochet de transmission 21, en effet, celui-ci tournant dans le même sens que la barillet, la sortie du différentiel ne tournerait que dans un seul sens. C'est pourquoi, selon l'invention, on intègre un rouage pour changer le sens de pivotement. Le rochet de transmission, solidaire à l'arbre de barillet, entraîne la planche de différentiel au travers d'une cinématique simple, en particulier d'un rouage, avec interposition d'un inverseur pour rattraper le sens de pivotement correct : c'est l'objet de la troisième variante à double rouage. Le gain global de place reste, quelle que soit la solution choisie, important par rapport à l'art antérieur.

## Revendications

1. Moteur (10) d'horlogerie comportant un barillet, pivotant autour d'un arbre (11), enfermant un ressort monté entre un tambour (14) dudit barillet et ledit arbre (11), lequel porte solidaire en pivotement un rochet (21) d'entraînement dudit arbre (11), ledit moteur (10) comportant un différentiel (20) dont une première entrée est entraînée indirectement par ledit rochet (21) et dont une deuxième entrée est ledit barillet, et dont la sortie est une roue de sortie (23) pivotante, coaxiale audit arbre (11), agencée pour constituer ou entraîner un indicateur de réserve de marche (100), et où ledit différentiel (20) comporte des billes (25) agencées pour entraîner des logements de ladite roue de sortie (23) formant panier, et coopérant avec une surface supérieure (13) dudit barillet et avec une surface inférieure (26), qui est disposée du côté de ladite surface supérieure (13) dudit barillet, d'une planche de différentiel (22), laquelle planche (22) est agencée pour pivoter sur ledit arbre (11), coaxiale avec lui, et est reliée audit rochet (21) par un moyen de friction (24), et qui constitue ladite première entrée, **caractérisé en ce que** ledit différentiel (20) est un sous-ensemble différentiel (50) amovible en un seul bloc et qui comporte une première bague épaulée (51), agencée pour être montée libre axialement sur une portée dudit arbre (11) et solidaire en pivotement dudit arbre (11), laquelle première bague épaulée (51) porte ladite roue de sortie (23) montée libre en pivotement par rapport à ladite première bague épaulée (51), laquelle porte encore, directement ou indirectement, ladite planche de différentiel (22) également libre en pivotement sur ladite première bague épaulée (51), ladite planche de différentiel (22) étant en appui sur lesdites billes (25), et ledit rochet (21) étant chassé sur ladite première bague épaulée (51) de façon à entraîner par friction ladite planche de différentiel (22).

2. Moteur (10) d'horlogerie selon la revendication 1, **caractérisé en ce que** ledit rochet (21) est extérieur audit barillet, lequel comporte un tambour (14) muni d'une denture et d'un couvercle (12), et fait face audit couvercle (12), ou respectivement audit tambour (14), et **en ce que** ledit différentiel (20) est agencé pour être intercalé de façon axiale entre ledit couvercle (12), ou respectivement ledit tambour (14), et ledit rochet (21).

3. Mouvement d'horlogerie (200) comportant une platine (2) porteuse d'un dit moteur (10) selon la revendication 1 ou 2, **caractérisé en ce que** ladite platine (2) porte un premier rouage de renvoi d'entraînement différentiel (30) engrenant avec ledit rochet (21) et avec un deuxième rouage de renvoi différentiel (40) que porte aussi ladite platine (2) et qui engrène avec ladite planche de différentiel (22).

4. Mouvement d'horlogerie (200) selon la revendication 3, **caractérisé en ce que** ladite planche (22) est agencée pour pivoter sur ledit arbre (11), coaxiale avec lui, et est reliée audit rochet (21) et à une platine (2) par un moyen de friction (24).

5. Montre (300) ou pièce d'horlogerie, comportant au moins un moteur (10) selon la revendication 1 ou 2, ou un mouvement d'horlogerie (200) selon la revendication 3 ou 4.

## Patentansprüche

1. Uhrenantrieb (10), umfassend ein Federhaus, das um eine Welle (11) schwenkbar ist und eine zwischen einer Trommel (14) des Federhauses und der Welle (11) montierte Feder umschließt, wobei die Welle ein Sperrrad (21) für den Antrieb der Welle (11) drehfest trägt, wobei der Antrieb (10) ein Differential (20) aufweist, dessen erster Eingang indirekt durch das Sperrrad (21) angetrieben wird, und dessen zweiter Eingang das Federhaus ist und dessen Ausgang ein schwenkbares, zu der Welle (11) koaxiales Ausgangsrad (23) ist, dazu vorgesehen, einen Gangreserveanzeiger (100) zu bilden oder anzutreiben, und wobei das Differential (20) Kugeln (25) enthält, die dazu vorgesehen sind, einen Korb bildende Aufnahmeräume des Ausgangsrades (23) anzutreiben, und mit einer oberen Oberfläche (13) des Federhauses und mit einer unteren Oberfläche (26) auf Seiten der oberen Oberfläche (13) des Federhauses einer Differentialplatte (22) zusammenwirken, wobei die Platte (22) dazu vorgesehen ist, an der Welle (11) koaxial zu dieser zu schwenken, und mit dem Sperrrad (21) über ein Klemmmittel (24) verbunden ist und den ersten Eingang bildet, **dadurch gekennzeichnet, dass** das Differential (20) eine abnehmbare einteilige Differential-Unterbaugruppe (50) ist und einen ersten Schulterring (51) aufweist, der so angeordnet ist, dass er an einem Umfang der Welle (11) axial frei beweglich montiert und mit der Welle (11) drehfest verbunden ist, wobei der erste Schulterring (51) das Ausgangsrad (23) trägt, das in Bezug auf den Schulterring (51) frei schwenkbar montiert ist, wobei der Ring (51) ferner direkt oder indirekt die Differentialplatte (22) trägt, die ebenfalls an dem Schulterring (51) frei schwenkbar ist, wobei sich die Differentialplatte (22) auf den Kugeln (25) abstützt und das Sperrrad (21) auf den ersten Schulterring (51) aufgebracht ist, derart, dass die Differentialplatte (22) durch Reibung angetrieben wird.

2. Uhrenantrieb (10) nach Anspruch 1, **dadurch gekennzeichnet, dass** sich das Sperrrad (21) außerhalb des Federhauses befindet, welches eine mit einer Zahnung und mit einem Deckel (12) versehene Trommel (14) umfasst, und dem Deckel (12) bzw. der Trommel (14) gegenüberliegt, und dass das Differential (20) so angeordnet ist, dass es axial zwischen dem Deckel (12) bzw. der Trommel (14) und dem Sperrrad (21) eingefügt ist.

3. Uhrwerk (200), umfassend eine Platte (2), die einen Antrieb (10) nach Anspruch 1 oder 2 trägt, **dadurch gekennzeichnet, dass** die Platte (2) ein erstes Differentialantrieb-Umlenkräderwerk (30) trägt, das in Eingriff steht mit dem Sperrrad (21) und mit einem zweiten Differential-Umlenkräderwerk (40), das ebenfalls die Platte (2) trägt und das mit der Differentialplatte (22) in Eingriff steht.

4. Uhrwerk (200) nach Anspruch 3, **dadurch gekennzeichnet, dass** die Platte (22) so angeordnet ist, dass sie sich an der Welle (11) koaxial hierzu schwenkt, und mit dem Sperrrad (21) und mit einer Platte (2) durch ein Reibungmittel (24) verbunden ist.

5. Tragbare Uhr (300) oder Zeitmessgerät, umfassend mindestens einen Antrieb (10) nach Anspruch 1 oder 2 und ein Uhrwerk (200) nach Anspruch 3 oder 4.

## Claims

1. Timepiece power source (10) comprising a going barrel, pivoting about an arbor (11), containing a mainspring mounted between a drum (14) of said barrel and said arbor (11), which carries and rotates integrally with a ratchet wheel (21) for driving said arbor (11), said power source (10) including a differential gear (20) of which a first input is driven indirectly by said ratchet wheel (21) and a second input is said barrel, and whose output is a pivoting output wheel (23), coaxial to said arbor (11) and arranged to form or to drive a power reserve indicator (100), and wherein said differential gear (20) includes balls (25) arranged to drive housings of said output wheel (23) which forms a cage, and cooperating with an upper surface (13) of said barrel and with a lower surface (26), which is arranged on the side of said upper surface (13) of said barrel, of a differential plate (22), said plate (22) is arranged to pivot on said arbor (11), coaxially thereto, and is connected to said ratchet wheel (21) by a friction means (24) and forms said first input, **characterized in that** said differential gear (20) is a differential sub-assembly (50), which is removable in one piece and includes a first stepped ring (51), arranged to be mounted for free axial rotation on a bearing surface of said arbor (11) and to pivot integrally with said arbor (11), said first stepped ring (51) carries said output wheel (23) mounted for free rotation with respect to said first stepped ring (51), which also carries, directly or indirectly, said differential plate (22) which also rotates freely on said first stepped ring (51), said differential plate (22) bearing on said balls (25), and said ratchet wheel (21) being pressed onto said first stepped ring (51) for the friction driving of said differential plate (22).

2. Timepiece power source (10) according to claim 1, **characterized in that** said ratchet wheel (21) is external to said barrel, which includes a drum (14) provided with a toothing and with a cover (12), and is opposite to said cover (12) or respectively to said drum (14), and **in that** said differential gear (20) is arranged to be axially inserted between said cover (12), or respectively said drum (14) and said ratchet wheel (21).

3. Timepiece movement (200) including a plate (2) carrying a said power source (10) according to claim 1 or 2, **characterized in that** said plate (2) carries a first intermediate train (30) for driving the differential gear, which meshes with said ratchet wheel (21) and with a second intermediate train (40) for the differential gear, which is also carried by said bottom plate (2) and which meshes with said differential plate (22).

4. Timepiece movement (200) according to claim 3, **characterized in that** said plate (22) is arranged to pivot on said arbor (11), coaxially thereto, and is connected to said ratchet wheel (21) and to a bottom plate (2) by a friction means (24).

5. Watch (300) or timepiece including at least one power source (10) according to claim 1 or 2, or a timepiece movement (200) according to claim 3 or 4.
